# EUROPÄISCHE PATENTSCHRIFT

(11) **EP 2 719 030 B1**
(45) Veröffentlichungstag und Bekanntmachung des Hinweises auf die Patenterteilung: **14.03.2018**
(21) Anmeldenummer: 12716029.9
(22) Anmeldetag: 23.04.2012
(51) Int. Cl.: H01R 12/71, H01R 13/24, H01R 13/428

(54) **DIREKTSTECKELEMENT, INSBESONDERE FÜR EIN FAHRZEUGSTEUERGERÄT**
DIRECT PLUG ELEMENT, IN PARTICULAR FOR A VEHICLE CONTROLLER
ÉLÉMENT D'EMMANCHEMENT DIRECT, EN PARTICULIER POUR UN APPAREIL DE COMMANDE DE VÉHICULE

(30) Priorität: 06.06.2011 DE 102011076962
(43) Veröffentlichungstag der Anmeldung: 16.04.2014
(73) Patentinhaber: Robert Bosch GmbH, 70442 Stuttgart (DE)
(72) Erfinder: KROECKEL, Markus, 71701 Schwieberdingen (DE)
(86) Internationale Anmeldenummer: PCT/EP2012/057401
(87) Internationale Veröffentlichungsnummer: WO 2012/167986

(56) Entgegenhaltungen:
- EP-A1- 2 096 718
- US-A- 5 676 562

## Beschreibung

### Stand der Technik

Die vorliegende Erfindung betrifft ein Direktsteckelement mit einem Steckergehäuse und einem Direktkontakt für eine Direktkontaktierung von freiliegenden Kontaktbereichen an einem Gegenstück, beispielsweise einer Leiterplatte, sowie eine elektrische Anordnung mit einem derartigen Direktsteckelement.

In jüngster Zeit werden vermehrt Direktsteckkontakte verwendet, bei denen ein Direktsteckelement unmittelbar auf eine Trägerplatte, z.B. eine Leiterplatte oder ein Stanzgitter, gesteckt wird. Insbesondere bei einer Verwendung im Fahrzeugbereich ergeben sich jedoch erhöhte Anforderungen hinsichtlich einer Robustheit und Lebensdauer derartiger Direktsteckverbindungen. Bisher ragt eine Kontaktlamelle des Direktkontaktes weitgehend ungeschützt aus einem Gehäuse des Direktsteckelements heraus. Hierdurch können Beschädigungen beim Transport, der Verarbeitung oder der Bestückung, d.h. der Montage der Direktkontakte in das Direktsteckelement, vorkommen. Weiterhin besteht die Gefahr, dass eine Kontaktoberfläche verkratzt oder im Extremfall teilweise abgetragen wird oder eine unerwünschte Verformung auftritt. Hierdurch können Kontaktierungsprobleme vorkommen. Diese Gefahr besteht insbesondere im Anwendungsfall für Fahrzeuge, da hier abgedichtete Steckverbindungen als Schutz gegen Spritzwasser usw. verwendet werden müssen, bei denen der Direktkontakt durch eine Elastomerdichtung hindurch bestückt werden muss.

US 5,676,562 beschreibt einen Verbinder, gemäss dem Oberbegriff des Anspruchs 1, der dazu ausgelegt ist, auf einer Glasplatte montiert zu werden. EP 2 096 718 A1 beschreibt ein Verbindersystem.

### Offenbarung der Erfindung

Das erfindungsgemäße Direktsteckelement mit den Merkmalen des Anspruchs 1 weist demgegenüber den Vorteil auf, dass eine Kontaktlamelle, welche die Direktkontaktierung mit einem Kontaktbereich an einem Gegenstück, z.B. einer Leiterplatte, vorgesehen ist, in einem Direktkontaktgehäuse sicher angeordnet ist. Hierdurch kann insbesondre sowohl bei der Bestückung des Direktsteckelements mit Direktkontakten als auch während des Handlings des Direktsteckelements ein Verkratzen oder eine Beschädigung der Kontaktlamelle vermieden werden. Hierdurch kann das erfindungsgemäße Direktsteckelement immer eine sichere Kontaktierung ermöglichen. Dies wird erfindungsgemäß dadurch erreicht, dass der Direktkontakt eine Kontaktlamelle mit einem Kontaktabschnitt für die Direktkontaktierung sowie einen Anlageabschnitt, und ein Direktkontaktgehäuse umfasst. Die Kontaktlamelle ist dabei derart im Direktkontaktgehäuse angeordnet, dass der Anlageabschnitt in einer Längsrichtung des Direktkontaktes aus dem Gehäuse vorsteht oder im Direktkontaktgehäuse nahe einer in Längsrichtung gerichteten Öffnung angeordnet ist. Somit kann der Kontaktabschnitt der Kontaktlamelle geschützt im Direktkontaktgehäuse angeordnet sein. Zur Herstellung des Direktkontaktes wird dann der Anlageabschnitt, welcher aus dem Direktkontaktgehäuse vorsteht, gegen eine Anlagefläche gedrückt, wodurch der Kontaktabschnitt eine Verformung derart erfährt, dass der Kontaktabschnitt aus dem Direktkontaktgehäuse vorsteht, so dass eine sichere Direktkontaktierung möglich ist. Auch kann eine beschädigungsfreie Bestückung des Direktsteckelements mit Direktkontakten sichergestellt werden.

Die Unteransprüche zeigen bevorzugte Weiterbildungen der Erfindung.

Vorzugsweise ist das Direktkontaktgehäuse im Wesentlichen kastenförmig mit einem viereckigen Querschnitt, welcher an einer Seite eine Öffnung aufweist, gebildet. Der Kontaktabschnitt der Kontaktlamelle kann dabei derart verformt werden, dass der Kontaktabschnitt aus der Öffnung austritt und somit eine sichere Direktkontaktierung eines freiliegenden Kontaktbereichs, z.B. einer Leiterplatte, möglich ist. Alternativ kann das Direktkontaktgehäuse auch einen im Wesentlichen U-förmigen Querschnitt aufweisen und der Kontaktabschnitt der Kontaktlamelle wird derart verformt, dass der Kontaktabschnitt aus dem kastenförmigen Gehäuse an der wandfreien Seite des U-förmigen Querschnitts herausgedrückt wird.

Weiter bevorzugt sind die Kontaktlamelle und das Direktkontaktgehäuse als einstückiges Bauteil vorgesehen. Als Material für den Direktkontakt kann beispielsweise ein Federblech verwendet werden.

Um einen möglichst sicheren Verformungsvorgang der Kontaktlamelle sicherzustellen, weist die Kontaktlamelle vorzugsweise einen Längsknick, d.h. einen Knick, verlaufend in Längsrichtung der Kontaktlamelle, auf. Hierdurch wird die Form der Kontaktlamelle stabilisiert.

Weiter bevorzugt weist der Kontaktabschnitt der Kontaktlamelle eine im Wesentlichen bogenförmige Form auf. Die Außenseite der bogenförmigen Form ist hierbei in Richtung der Öffnung im Direktkontaktgehäuse gerichtet. Hierdurch wird eine einfache und mit nur geringem Kraftaufwand erforderliche Verformung der Kontaktlamelle ermöglicht.

Besonders bevorzugt umfasst der Direktkontakt ferner einen einstückigen Befestigungsabschnitt zur Befestigung eines Kabels. Der Befestigungsabschnitt kann beispielsweise als Crimpverbindung vorgesehen sein.

Vorzugsweise umfasst das erfindungsgemäße Direktsteckelement ferner ein separates Anlageelement, welches am Steckergehäuse befestigbar ist und welches eine Anlagefläche für einen Kontakt mit dem Anlageabschnitt der Kontaktlamelle aufweist. Hierdurch ist es möglich, dass das Steckergehäuse mit den Direktkontakten bestückt wird, ohne dass dabei schon die Kontaktlamelle aus dem Direktkontaktgehäuse hervorsteht. Dann kann erst kurz vor einem Aufstecken des Direktsteckelements auf ein Gegenstück das separate Anlageelement an das Steckergehäuse aufgesteckt werden, wodurch dann die Kontaktlamelle verformt wird und der Kontaktabschnitt vom Direktkontaktgehäuse vorsteht. Dieser Vorgang wird vorzugsweise kurz vor dem Aufstecken des Direktsteckelements auf das Gegenstück ausgeführt, um die Kontaktlamelle möglichst lange im Direktkontaktgehäuse beschädigungsfrei zu belassen.

Gemäß einer weiteren bevorzugten Ausgestaltung der Erfindung umfasst der Direktkontakt ferner ein Rastelement, welches an der Kontaktlamelle angeordnet ist. Das Rastelement ist dabei derart vorgesehen, dass eine Kontaktposition der Kontaktlamelle, d.h. eine Position, in welcher der Kontaktabschnitt vom Direktkontaktgehäuse derart vorsteht, dass eine Kontaktierung eines Gegenstücks möglich ist, sichert. Besonders bevorzugt ist das Rastelement dabei nahe an einem Ende des Anlageabschnitts, bzw. unmittelbar am Ende des Anlageabschnitts, angeordnet. Hierdurch kann insbesondere sichergestellt werden, dass bei Anlage des Anlageabschnitts an einer Anlagefläche die Kontaktlamelle entsprechend verformt wird und dann das Rastelement beispielsweise hinter eine Hinterschneidung einrastet und so die Kontaktposition der Kontaktlamelle sichert.

Weiter kann das Direktsteckelement eine Primärverriegelung umfassen, welche eine Position des Direktkontaktes im Steckergehäuse sichert. Alternativ kann neben der Primärverriegelung noch zusätzlich eine Sekundärverriegelung für eine redundante Absicherung des Direktkontaktes vorgesehen sein. Weiter alternativ kann die Sekundärverriegelung auch durch ein separates einsteckbares Teil ausgebildet sein, welche eine Überprüfung einer Position der Direktkontakte im Steckergehäuse ermöglicht. Dies kann beispielsweise derart erfolgen, dass bei einem problemlosen Einfügen der Sekundärverriegelung die Position des Direktkontaktes im Steckergehäuse richtig ist und bei Problemen beim Einfügen der Sekundärverriegelung die Position des Direktkontaktes im Steckergehäuse falsch ist.

Die vorliegende Erfindung betrifft ferner eine elektrische Anordnung mit einem erfindungsgemäßen Direktsteckelement sowie einem Gegenstück mit einem freiliegenden Kontaktbereich. Das Gegenstück ist vorzugsweise eine Leiterplatte mit freiliegenden Kontaktbereichen, welche beispielsweise bei einem Steuergerät für Fahrzeuge verwendet wird.

Besonders bevorzugt kann das Direktsteckelement eine Vielzahl von in Reihe angeordneten Direktkontakten umfassen, um eine Vielzahl von freiliegenden Kontaktbereichen zu kontaktieren.

Die vorliegende Erfindung wird vorzugsweise in Steuergeräten von Fahrzeugen zur Direktkontaktierung verwendet.

### Zeichnung

Nachfolgend werden bevorzugte Ausführungsbeispiele der Erfindung unter Bezugnahme auf die begleitende Zeichnung im Detail beschrieben. In der Zeichnung ist:
- Figur 1: eine schematische Schnittansicht eines Direktsteckelements gemäß einem ersten Ausführungsbeispiel der Erfindung,
- Figur 2: eine schematische Schnittansicht des Direktsteckelements von Figur 1 im aufgesteckten Zustand,
- Figur 3: eine schematische Ansicht des Direktsteckelements von Figur 1 von vorn,
- Figur 4: eine schematische Ansicht von vorn eines Direktsteckelements gemäß einem zweiten Ausführungsbeispiel der Erfindung,
- Figur 5: eine schematische Schnittansicht eines Direktsteckelements gemäß einem dritten Ausführungsbeispiel der Erfindung.
- Figur 6: eine schematische Schnittansicht eines Direktsteckelements gemäß einem vierten Ausführungsbeispiel der Erfindung im Kontaktzustand,
- Figur 7: eine schematische Ansicht eines Direktsteckelements gemäß einem fünften Ausführungsbeispiel der Erfindung und
- Figur 8: eine schematische Ansicht des Direktsteckelements von Figur 7 im Kontaktzustand.

### Bevorzugte Ausführungsformen der Erfindung

Nachfolgend wird unter Bezugnahme auf die Figuren 1 bis 3 ein Direktsteckelement 1 bzw. eine elektrische Anordnung mit dem Direktsteckelement 1 und einer Leiterplatte 20 im Detail beschrieben. Wie insbesondere aus Figur 1 ersichtlich ist, umfasst das Direktsteckelement 1 einen Direktkontakt 2, welcher in einem Aufnahmeraum 60 angeordnet ist. Der Aufnahmeraum 60 ist in einem Steckergehäuse 6 vorgesehen. Der Direktkontakt 2 ist über einen Befestigungsabschnitt 5 mit einem Kabel 7 elektrisch verbunden. Dies kann beispielsweise mittels eines Crimpvorgangs hergestellt werden.

Der Direktkontakt 2 umfasst eine Kontaktlamelle 3, welche in dem in Figur 1 gezeigten Nicht-Kontaktierungszustand vollständig in einem Direktkontaktgehäuse 4 angeordnet ist. Die Kontaktlamelle 3 weist eine im Wesentlichen bogenförmige Form auf und umfasst einen Kontaktabschnitt 31, über welchen später die Direktkontaktierung erfolgt, und einen Anlageabschnitt 32. Der Anlageabschnitt 32 ist am Ende der Kontaktlamelle 3 angeordnet und steht in einer Längsrichtung 8 des Direktkontaktes 2 vom Direktkontaktgehäuse 4 vor. Wie aus Figur 1 ersichtlich ist, ist im Steckergehäuse 6 eine erste Öffnung 61 an einem Bodenbereich des Steckergehäuses 6 und eine zweite Öffnung 62 an einem stirnseitigen Ende, d.h. in Längsrichtung des Direktkontaktes 2, gebildet. Dabei steht der Anlageabschnitt 32 in die zweite Öffnung 62 vor, so dass er gut von der Außenseite des Direktsteckelements 1 erreichbar ist (vergleiche auch die Vorderansicht von Figur 3).

Wenn nun eine Direktkontaktierung mittels des Direktsteckelements 1 ausgeführt werden soll, wird das Direktsteckelement 1, wie in Figur 2 durch den Pfeil A angedeutet, auf eine freiliegende Reihe von Kontaktbereichen 21 an einer Leiterplatte 20 eines Steuergeräts 22 aufgeschoben. Hierbei weist das Steuergerät 25 ein Leiterplattengehäuse 22 auf, an welchem eine Anlagefläche 23 vorgesehen ist. In diesem Ausführungsbeispiel ist die Anlagefläche 23 an einem vorstehenden Bereich des Leiterplattengehäuses 22 angeordnet, wobei eine Form des vorstehenden Bereichs einer Form der zweiten Öffnung 62 am Direktsteckelement 1 entspricht. Somit kommt durch Aufschieben des Direktsteckelements auf die Leiterplatte der Anlageabschnitt 32 mit der Anlagefläche 23 am Leiterplattengehäuse in Kontakt, so dass die Kontaktlamelle, wie durch die Pfeile B und C angedeutet, verformt wird. Hierbei wird die Kontaktlamelle 3 derart verformt, dass der Kontaktabschnitt 31 durch die erste Öffnung 61 hindurch zur Außenseite des Direktkontaktes 2 gedrückt wird und somit vom Direktkontakt 2 und auch aus dem Steckergehäuse 6 des Direktsteckelements vorsteht. Dabei kann eine Direktkontaktierung des freiliegenden Kontaktbereichs 21 an der Leiterplatte 20 erfolgen.

Als Material für den Direktkontakt 2 wird vorzugsweise ein Federblech verwendet, wobei bevorzugt die Kontaktlamelle 3 einstückig mit dem Direktkontaktgehäuse 4 gebildet ist. Selbstverständlich ist es auch möglich, dass die Kontaktlamelle 3 und das Direktkontaktgehäuse 4 aus unterschiedlichen Materialien hergestellt sind. Bevorzugt ist jedoch insbesondere für die Kontaktlamelle 3 ein Federblech oder dergleichen. Dadurch kann das erfindungsgemäße Direktsteckelement 1 auch mehrfach auf die Leiterplatte aufgesteckt und abgezogen werden, da aufgrund der Eigenelastizität der Kontaktlamelle 3 diese wieder die Tendenz hat, in ihre Ausgangsform zurückzugehen.

Das in Figur 4 gezeigte zweite Ausführungsbeispiel zeigt eine andere geometrische Form der Kontaktlamelle 3, welche einen Knick 33 in Längsrichtung der Kontaktlamelle aufweist. Hierdurch wird eine höhere Steifigkeit der Kontaktlamelle 3 erreicht und insbesondere ein Rückstellvermögen der Kontaktlamelle 3 verbessert.

Figur 5 zeigt ein Direktsteckelement 1 gemäß einem dritten Ausführungsbeispiel der Erfindung, wobei gleiche bzw. funktional gleiche Teile mit den gleichen Bezugszeichen wie im ersten Ausführungsbeispiel bezeichnet sind. Im Unterschied zum ersten Ausführungsbeispiel weist das Direktsteckelement 1 des dritten Ausführungsbeispiels ferner eine Primärverriegelung 10 und eine Sekundärverriegelung 11 auf, um den Direktkontakt 2 sicher im Steckergehäuse 6 zu fixieren. Die Primärverriegelung 11 ist dabei als vorstehender Bereich am Steckergehäuse 6 gebildet, welcher in eine entsprechend gebildete Ausnehmung im Direktkontaktgehäuse 4 eingreift. Die Sekundärverriegelung 11 ist als separates Bauteil vorgesehen, welches in eine dritte Öffnung 62 einführbar ist. Hierbei dient die Sekundärverriegelung insbesondere dazu, zu bestimmen, ob eine richtige Bestückung des Direktsteckelements mit dem Direktkontakt 2 erfolgt. Wenn die Sekundärverriegelung problemlos in das Direktsteckelement 1 eingeführt werden kann, bedeutet dies, dass die Bestückung mit dem Direktkontakt 2 korrekt ist. Bei Problemen bei der Einführung der Sekundärverriegelung ist dies ein Hinweis auf eine nicht korrekte Position des Direktkontaktes 2 im Steckergehäuse 6. Ansonsten entspricht dieses Ausführungsbeispiel dem vorhergehenden Ausführungsbeispiel, so dass auf die dort gegebene Beschreibung verwiesen werden kann.

Figur 6 zeigt ein Direktsteckelement im Kontaktzustand mit einem Gegenstück gemäß einem vierten Ausführungsbeispiel der Erfindung, wobei gleiche bzw. funktional gleiche Teile mit den gleichen Bezugszeichen wie in den vorhergehenden Ausführungsbeispielen bezeichnet sind.

Wie aus Figur 6 ersichtlich ist, weist das vierte Ausführungsbeispiel ein separates Anlageelement 40 mit einer Anlagefläche 41 auf. Die Anlagefläche 41 ist eingerichtet, um mit dem Anlageabschnitt 32 in Kontakt zu kommen und die Verformung der Kontaktlamelle 3 zu bewirken. Dabei ist das Anlageelement 40 ein separates Bauteil, welches beispielsweise über eine Steckverbindung mit dem Steckergehäuse 6 verbunden werden kann. Ein großer Vorteil dieses Ausführungsbeispiels liegt darin, dass die Kontaktlamelle 3 keine Rückstellkraft auf beispielsweise das Leiterplattengehäuse 22 ausüben kann, sondern sich an der Anlagefläche 41 des Anlageelements 40 abstützt. Ein weiterer großer Vorteil liegt darin, dass das separate Anlageelement 40 erst kurz vor dem eigentlichen Steckvorgang zur Direktkontaktierung der freiliegenden Kontaktbereiche 21 aufgesteckt werden kann (Pfeil D). Dadurch bleibt die Kontaktlamelle 3 bis kurz vor der Montage in geschützter Weise im Direktkontaktgehäuse 4 und wird erst durch das Aufstecken des separaten Anlageelements 40 verformt. Ansonsten entspricht dieses Ausführungsbeispiel den vorhergehenden Ausführungsbeispielen, so dass auf die dort gegebene Beschreibung verwiesen werden kann.

In den Figuren 7 und 8 ist ein fünftes Ausführungsbeispiel der Erfindung im Detail beschrieben, wobei wiederum gleiche bzw. funktional gleiche Teile mit den gleichen Bezugszeichen wie in den vorhergehenden Ausführungsbeispielen bezeichnet sind. Das fünfte Ausführungsbeispiel weist am Anlageabschnitt 32 zusätzlich noch ein Rastelement 9 auf. Das Rastelement 9 ist am Ende des Anlageabschnitts 32 der Kontaktlamelle 3 angeordnet. Figur 7 zeigt den Nicht-Kontaktierungszustand des Direktsteckelements 1, bei dem der Anlageabschnitt 32 noch in der zweiten Öffnung 62 angeordnet ist. Im Kontaktzustand, welcher in Figur 8 dargestellt ist, kommt der Anlageabschnitt 32 wieder mit einer Anlagefläche 23 am Leiterplattengehäuse 22 in Kontakt, wodurch die Verformung der Kontaktlamelle 3 hervorgerufen wird. Durch den Kontakt wird der Anlageabschnitt 32 mit dem Rastelement 9 in Richtung des Pfeils B verschoben, so dass das Rastelement 9 hinter die durch die Innenwand 64 im Aufnahmeraum 60 gebildete Hinterschneidung greift (vergleiche Figur 8). Hierdurch ist die Position der Kontaktlamelle 3 verrastet, so dass diese auch bei mehrmaligem Auf- und Abstecken des Direktsteckelements 1 beibehalten wird. Ein weiterer Vorteil liegt ebenfalls darin, dass durch das Rastelement 9 verhindert wird, dass Rückstellkräfte der Kontaktlamelle 3 auf das Leiterplattengehäuse 22 übertragen werden. Die Kraft wirkt dabei nur während der Zeitspanne des Aufsteckvorgangs, welcher die Lamellenauslenkung bewirkt. Wirkt die Verrastung, ist die Kontaktlamelle 3 im Direktkontaktgehäuse 4 verrastet. Wie aus Figur 8 deutlich ist, werden Rückstellkräfte der Kontaktlamelle 3 über das Rastelement 9 auf das Steuergehäuse 6 übertragen. Ein weiterer Vorteil der Verwendung des Rastelements 9 liegt darin, dass das Rastelement derart ausgebildet sein kann, dass während des Aufsteckvorgangs ein akustisches Signal beispielsweise ein Klicken, erzeugt werden kann, welches einem Monteur signalisiert, dass das Direktsteckelement 1 richtig aufgesteckt wurde. Ansonsten entspricht dieses Ausführungsbeispiel den vorhergehenden Ausführungsbeispielen, so dass auf die vorhergehende Beschreibung verwiesen werden kann.

Die Erfindung wird vorzugsweise bei Steuergeräten für Fahrzeuge verwendet, wobei das erfindungsgemäße Direktsteckelement eine sehr robuste Direktkontaktierung von freiliegenden Kontaktbereichen ermöglicht.

## Patentansprüche

1. Direktsteckelement (1) zum Aufstecken auf eine Trägerplatte (20), insbesondere auf eine Leiterplatte (20), umfassend
- ein Steckergehäuse (6) mit einer ersten Öffnung (61) an einem Bodenbereich des Steckergehäuses (6) und einer zweiten Öffnung (62) und
- einen Direktkontakt (2) mit
- einer Kontaktlamelle (3) mit einem Kontaktabschnitt (31) und einem Anlageabschnitt (32) und
- einem Direktkontaktgehäuse (4),
wobei die zweite Öffnung (62) des Steckergehäuses (6) in eine Längsrichtung (8) des Direktkontakts (2) gerichtet ist,
wobei die Kontaktlamelle (3) derart im Direktkontaktgehäuse (4) angeordnet ist, dass der Anlageabschnitt (32) in der Längsrichtung (8) des Direktkontaktes (2) aus dem Direktkontaktgehäuse (4) vorsteht oder im Direktkontaktgehäuse (4) nahe der in Längsrichtung (8) gerichteten zweiten Öffnung (62) des Steckergehäuses angeordnet ist,
**dadurch gekennzeichnet,**
**dass** in einem Nicht-Kontaktierungszustand der Kontaktabschnitt (31) der Kontaktlamelle (3) vollständig im Direktkontaktgehäuse (4) angeordnet ist, und dass in einem Kontaktierungszustand der Anlageabschnitt (32) der Kontaktlamelle (3) so gegen eine Anlagefläche (23, 41) gedrückt ist, dass der Kontaktabschnitt (31) eine Verformung derart erfährt, dass der Kontaktabschnitt (31) durch die erste Öffnung (61) hindurch zur Außenseite des Direktkontakts gedrückt wird.

2. Direktsteckelement nach Anspruch 1, **dadurch gekennzeichnet, dass** das Direktkontaktgehäuse (4) im Wesentlichen kastenförmig mit einem viereckigen Querschnitt und mit einer Öffnung (61) im Wesentlichen senkrecht zu einer Längsrichtung (8) des Direktkontakts gebildet ist.

3. Direktsteckelement nach einem der vorhergehenden Ansprüche, **dadurch gekennzeichnet, dass** die Kontaktlamelle (3) und das Direktkontaktgehäuse (4) als einstückiges Bauteil vorgesehen sind.

4. Direktsteckelement nach einem der vorhergehenden Ansprüche, **dadurch gekennzeichnet, dass** die Kontaktlamelle (3) einen in Längsrichtung der Kontaktlamelle verlaufenden Knick (33) aufweist.

5. Direktsteckelement nach einem der vorhergehenden Ansprüche, **dadurch gekennzeichnet, dass** der Kontaktabschnitt (31) der Kontaktlamelle (3) eine im Wesentlichen bogenförmige Form aufweist.

6. Direktsteckelement nach einem der vorhergehenden Ansprüche, **dadurch gekennzeichnet, dass** der Direktkontakt (2) einen einstückigen Befestigungsabschnitt (5) zur Befestigung eines Kabels (7) aufweist.

7. Direktsteckelement nach einem der vorhergehenden Ansprüche, ferner umfassend ein separates Anlageelement (40), welches am Steckergehäuse (6) befestigbar ist und eine Anlagefläche (41) für eine Berührung mit dem Anlageabschnitt (32) der Kontaktlamelle (3) aufweist.

8. Direktsteckelement nach einem der vorhergehenden Ansprüche, ferner umfassend ein Rastelement (9), welches an der Kontaktlamelle (3) angeordnet ist und eine Kontaktposition der Kontaktlamelle (3) sichert.

9. Direktsteckelement nach Anspruch 8, **dadurch gekennzeichnet, dass** das Rastelement (9) nahe am Ende des Anlageabschnitts (32) oder direkt am Ende des Anlageabschnitts (32) angeordnet ist.

10. Elektrische Anordnung, umfassend ein Direktsteckelement (1) nach einem der vorhergehenden Ansprüche und eine Trägerplatte (20), insbesondere eine Leiterplatte (20), mit freiliegenden Kontaktbereichen (21), welche eingerichtet sind, um vom Direktkontaktelement (1) direkt kontaktiert zu werden.

## Claims

1. Direct plug-in element (1) for plugging onto a carrier plate (20), in particular onto a printed circuit board (20), comprising
- a plug housing (6) with a first opening (61) in a base region of the plug housing (6) and a second opening (62), and
- a direct contact (2) having
- a contact lamella (3) with a contact section (31) and a bearing section (32), and
- a direct contact housing (4),
wherein the second opening (62) in the plug housing (6) is directed in a longitudinal direction (8) of the direct contact (2),
wherein the contact lamella (3) is arranged in the direct contact housing (4) in such a way that the bearing section (32) projects out of the direct contact housing (4) in a longitudinal direction (8) of the direct contact (2) or is arranged in the direct contact housing (4) close to the second opening (62) in the plug housing, which second opening (62) is directed in the longitudinal direction (8),
**characterized**
**in that**, in a non-contact-making state, the contact section (31) of the contact lamella (3) is arranged entirely in the direct contact housing (4), and in that, in a contact-making state, the bearing section (32) of the contact lamella (3) is pressed against a bearing face (23, 41) such that the contact section (31) undergoes deformation in such a way that the contact section (31) is pushed through the first opening (61) to the outside of the direct contact.

2. Direct plug-in element according to Claim 1, **characterized in that** the direct contact housing (4) is formed in a substantially box-like manner with a square cross section and with an opening (61) substantially perpendicular to a longitudinal direction (8) of the direct contact.

3. Direct plug-in element according to either of the preceding claims, **characterized in that** the contact lamella (3) and the direct contact housing (4) are provided as an integral component.

4. Direct plug-in element according to one of the preceding claims, **characterized in that** the contact lamella (3) has a bend (33) which runs in the longitudinal direction of the contact lamella.

5. Direct plug-in element according to one of the preceding claims, **characterized in that** the contact section (31) of the contact lamella (3) has a substantially arcuate shape.

6. Direct plug-in element according to one of the preceding claims, **characterized in that** the direct contact (2) has an integral fastening section (5) for fastening a cable (7).

7. Direct plug-in element according to one of the preceding claims, further comprising a separate bearing element (40) which can be fastened to the plug housing (6) and has a bearing face (41) for contact with the bearing section (32) of the contact lamella (3).

8. Direct plug-in element according to one of the preceding claims, further comprising a latching element (9) which is arranged on the contact lamella (3) and ensures a contact position of the contact lamella (3).

9. Direct plug-in element according to Claim 8, **characterized in that** the latching element (9) is arranged close to the end of the bearing section (32) or directly at the end of the bearing section (32).

10. Electrical arrangement comprising a direct plug-in element (1) according to one of the preceding claims and a carrier plate (20), in particular a printed circuit board (20), with exposed contact regions (21) which are designed for direct contact to be made by the direct plug-in element (1).

## Revendications

1. Élément à insertion directe (1) destiné à être enfoncé sur une plaque porteuse (20), notamment sur un circuit imprimé (20), comprenant
- un boîtier de fiche (6) muni d'une première ouverture (61) au niveau d'une zone de fond du boîtier de fiche (6) et d'une deuxième ouverture (62) et
- un contact direct (2) comportant
- une lamelle de contact (3) dotée d'une portion de contact (31) et d'une portion d'application (32) et
- un boîtier de contact direct (4),
la deuxième ouverture (62) du boîtier de fiche (6) étant dirigée dans un sens longitudinal (8) du contact direct (2),
la lamelle de contact (3) étant disposée dans le boîtier de contact direct (4) de telle sorte que la portion d'application (32) dépasse hors du boîtier de contact direct (4) dans un sens longitudinal (8) du contact direct (2), ou est disposée dans le boîtier de contact direct (4) à proximité de la deuxième ouverture (62) dirigée dans le sens longitudinal (8) du boîtier de fiche,
**caractérisé en ce**
**que** dans une situation de non mise en contact, la portion de contact (31) de la lamelle de contact (3) est entièrement disposée dans le boîtier de contact direct (4), et **en ce que** dans une situation de mise en contact, la portion d'application (32) de la lamelle de contact (3) est poussée contre une surface d'application (23, 41) de telle sorte que la portion de contact (31) subit une déformation de manière à ce que la portion de contact (31) soit poussée vers le côté extérieur du contact direct à travers la première ouverture (61).

2. Élément à insertion directe selon la revendication 1, **caractérisé en ce que** le boîtier de contact direct (4) est formé sensiblement en forme de caisson avec une section transversale rectangulaire et avec une ouverture (61) sensiblement perpendiculaire à un sens longitudinal (8) du contact direct.

3. Élément à insertion directe selon l'une des revendications précédentes, **caractérisé en ce que** la lamelle de contact (3) et le boîtier de contact direct (4) se présentent sous la forme d'un élément structural monobloc.

4. Élément à insertion directe selon l'une des revendications précédentes, **caractérisé en ce que** la lamelle de contact (3) possède un pli (33) qui s'étend dans le sens longitudinal de la lamelle de contact.

5. Élément à insertion directe selon l'une des revendications précédentes, **caractérisé en ce que** la portion de contact (31) de la lamelle de contact (3) possède une forme sensiblement arquée.

6. Élément à insertion directe selon l'une des revendications précédentes, **caractérisé en ce que** le contact direct (2) possède une portion de fixation (5) monobloc destinée à la fixation d'un câble (7).

7. Élément à insertion directe selon l'une des revendications précédentes, comprenant en outre un élément d'application séparé (40) qui peut être fixé au boîtier de fiche (6) et possède une surface d'application (41) pour un contact avec la portion d'application (32) de la lamelle de contact (3).

8. Élément à insertion directe selon l'une des revendications précédentes, comprenant en outre un élément d'encliquetage (9) qui est disposé au niveau de la lamelle de contact (3) et bloque une position de contact de la lamelle de contact (3).

9. Élément à insertion directe selon la revendication 8, **caractérisé en ce que** l'élément d'encliquetage (9) est disposé à proximité de l'extrémité de la portion d'application (32) ou directement à l'extrémité de la portion d'application (32).

10. Arrangement électrique, comprenant un élément à insertion directe (1) selon l'une des revendications précédentes et une plaque porteuse (20), notamment un circuit imprimé (20), avec des zones de contact (21) dégagées qui sont conçues pour être mises en contact direct par l'élément à insertion directe (1).
